# EUROPÄISCHE PATENTSCHRIFT

(11) **EP 0 133 517 B1**
(45) Veröffentlichungstag und Bekanntmachung des Hinweises auf die Patenterteilung: **04.11.1987**
(21) Anmeldenummer: 84108841.2
(22) Anmeldetag: 26.07.1984
(51) Int. Cl.: B65D 71/00, B65D 5/32, B65D 5/42

(54) **Mehrstück-Doppelpackung**
Double package for a plurality of containers
Emballage double pour plusieurs objets

(30) Priorität: 04.08.1983 FR 8312897
(43) Veröffentlichungstag der Anmeldung: 27.02.1985
(73) Patentinhaber: UNILEVER N.V., 3013 AL Rotterdam (NL); UNILEVER PLC, London EC4P 4BQ (GB)
(72) Erfinder: Franzini, Jean, F-60000 Beauvais (FR)
(74) Vertreter: Hutzelmann, Gerhard

## Beschreibung

Die Erfindung bezieht sich auf eine Mehrstück-Doppelpackung für insbesondere becherförmige Behälter, bestehend aus zwei miteinander verklebten, hülsenförmigen Verpackungsträgern mit je einer Deckfläche und einer im wesentlichen über Seitenstreifen damit verbundenen Stützfläche, welche Ausnehmungen für die Behälter aufweist.

Hülsenförmige Verpackungsträger der genannten Art sind seit langem bekannt und dienen zum Zusammenfassen mehrerer Becher zu einer Verkaufseinheit. Soll nun diese Verkaufseinheit vergrößert, z. B. verdoppelt werden, so muß der Zuschnitt für den Träger entsprechend geändert und die Maschine, in der die fertigen Packungen gebildet werden, entsprechend modifiziert werden. Der dafür erforderliche Aufwand ist verhältnismäßig groß, so daß man die Becheranzahl einer Verkaufseinheit nicht häufig ändern kann, ohne Ausfallzeiten bei der Produktion in Kauf zu nehmen.

Aufgabe der vorliegenden Erfindung ist es, bei der Herstellung von Mehrstückpackungen mit Hilfe von hülsenförmigen Verpackungsträgern eine gewissen Variationsmöglichkeit für die Anzahl der verpackten Behälter zur Verfügung zu stellen, d.h., die Anzahl der Becher in der Mehrstückpackung soll verdoppelt werden können, ohne daß aufwendige Maßnahmen dafür getroffen werden müssen.

Diese Aufgabe wird erfindungsgemäß dadurch gelöst, daß einer der Verpackungsträger an der Deckfläche einen Verbindungsstreifen und an der parallel zur Deckfläche angeordneten Stützfläche mindestens einen Verbindungslappen aufweist, und daß die Doppelpackung durch Versiegeln oder Verkleben des Verbindungsstreifens mit der Deckfläche und des Verbindungslappens mit der Stützfläche des anderen Verpackungsträgers gebildet ist.

Durch diese Ausgestaltung ist es möglich, zwei Maschinen, welche hülsenförmige Mehrstückpackungen herstellen, im Bedarfsfalle zusammenzuschalten und mit lediglich einer zusätzlichen Verbindungsstation Doppelpackungen herzustellen.

Dabei werden in das Magazin der ersten Maschine Zuschnitte für die bekannten hülsenförmigen Verpackungsträger eingelegt, wogegen das Magazin der zweiten Maschine Zuschnitte enthält, welche zusätzlich die erfindungsgemäßen Verbindungsstreifen und Verbindungslappen aufweisen. In einer Klebe-oder Siegelstation werden dann die jeweils verschiedenen, befüllten Mehrstückpackungen aus der ersten und der zweiten Herstellungsvorrichtung miteinander verbunden. Dabei wird der Verbindungsstreifen des einen Verpackungsträgers mit der Deckfläche des anderen Verpackungsträgers verklebt oder versiegelt und die beiden Stützflächen mit Hilfe der Verbindungslappen aneinander befestigt. Die dadurch entstehende Doppelpackung ist äußerst stabil und bietet den verpackten Bechern einen besonders guten Schutz. Im Bedarfsfalle können die beiden Maschinen sofort wieder mit den Einzelzuschnitten ohne Verbindungsstreifen oder -lappen bestückt werden und liefern dann Packungen mit der halben Becheranzahl.

Aus der US-A-3 948 388 ist entsprechend dem Oberbegriff des Patentanspruches eine Mehrstück-Doppelpackung bekannt geworden, bei der die beiden im wesentlichen hülsenförmigen Verpackungsträger an einer Seitenwand miteinander verklebt sind. Eine derartige Verbindung ergibt jedoch keinen ausreichenden Halt und kann daher in der Praxis nicht befriedigen.

In der Zeichnung ist der Erfindungsgegenstand anhand eines Ausführungsbeispiels dargestellt. Dabei zeigen:
Fig. 1 einen flachliegenden Zuschnitt aus Karton zur Herstellung eines hülsenförmigen Verpackungsträgers.
Fig. 2 eine perspektivische Ansicht einer Doppelpackung für 6 Becher und
Fig. 3 einen Schnitt durch die Doppelpackung (entlang der Linie 111-111 in Fig. 2).

In Fig. 1 ist ein Zuschnitt 1 zur Herstellung eines hülsenförmigen Verpackungsträgers für drei Becher dargestellt. Der Zuschnitt 1 besteht aus einer Deckfläche 2, an der über eine Faltlinie 3 ein Verbindungsstreifen 4 angelenkt ist. Die Deckfläche 2 ist über eine weitere Faltlinie 5 mit einem Seitenstreifen 6 verbunden, welcher anschlienend an die Faltlinie 5 Öffnungen 7, 8 für die Aufnahme der Becherflansche aufweist. Diese Öffnungen erstrecken sich bis in die Fläche des Seitenstreifens 6 hinein, wodurch der Verbraucher bei der fertig befüllten Verpackung auch den oberen Bereich der Becher sehen kann, was bei transparenten Bechern ein Erkennen der Garnierung, z. B. von Dessertspeisen, ermöglicht. Die durch Einstanzungen aus dem Bereich der Seitenstreifen 6 gebildeten Ansätze 9 decken bei der aufgerichteten Verpackung die Becherflansche ab und stellen somit einen Schutz für die aufgesiegelte oder -gebördelte Verschlußfolie dar. Zwischen dem Seitenstreifen 6 und einem weiteren Seitenstreifen 14 erstreckt sich eine durch Faltlinien 10 und 13 begrenzte Stützfläche 11, welche Ausnehmungen 12 für die Becher aufweist. In die Fläche des Seitenstreifens 14 sind Verbindungslappen 15 eingestanzt, die im Bereich der Stege zwischen den Ausnehmungen 12 in der Stützfläche 11 an die Faltlinie 13 anschließen. Anschließend an eine Faltlinie 16, welche den Seitenstreifen 14 mit einem Klebelappen 18 verbindet, sind im Seitenstreifen 14 schlitzförmige Ausnehmungen 17 angeordnet, in denen bei der fertig aufgestellten Verpackung Bereiche der Becherflansche gehalten werden.

Fig. 2 zeigt eine Mehrstück-Doppelpackung für sechs Becher 19, die aus zwei hülsenförmigen Verpackungsträgern hergestellt ist. Der erste Verpackungsträger besteht aus dem in Fig. 1 gezeigten Zuschnitt 1, in den drei Becher 19 eingesetzt sind; der zweite Verpackungsträger ist aus einem Zuschnitt hergestellt, der mit Ausnahme des Verbindungsstreifens 4 und der Verbindungslappen 15 die gleichen Einzelteile aufweist, wie der Zuschnitt 1. In den Fig. 2 und 3 werden deshalb für den zweiten Verpackungsträger gleiche Bezugszahlen verwendet wie für den ersten Verpackungsträger in Fig. 1, die Bezugszahlen sind lediglich mit' versehen. Die beiden Verpackungsträger sind durch Verkleben des Verbindungsstreifens 4 des ersten Verpackungsträgers mit der Deckfläche 2' des zweiten Verpackungsträgers verbunden.

In Fig. 3 ist ein Schnitt durch die Doppelpackung nach Fig. 2 entlang der Linie 111-111 dargestellt. Diese Figur zeigt neben den Verbindung der beiden Verpackungsträger durch den Verbindungsstreifen 4 auch die weitere Befestigung der beiden Verpackungsträger aneinander. Diese wird durch die Verklebung der Verbindungslappen 15 des ersten Verpackungsträgers mit der Stützfläche 11' des zweiten Verpackungsträgers erreicht.

## Patentansprüche

Mehrstück-Doppelpackung für insbesondere becherförmige Behälter (1), bestehend aus zwei miteinander verklebten im wesentlichen hülsenförmigen Verpackungsträgern mit je einer Deckfläche (2, 2') und einer über Seitenstreifen damit verbundenen Stützfläche (11, 11'), welche Ausnehmungen für die Behälter aufweist, dadurch gekennzeichnet, daß einer der Verpackungsträger an der Deckfläche (2) einen Verbindungsstreifen (4) und an der parallel zur Deckfläche verlaufenden Stützfläche (11) mindestens einen Verbindungslappen (15) aufweist, und daß die Doppelpackung durch Versiegeln oder Verkleben des Verbindungsstreifens (4) mit der Deckfläche (2') und des Verbindungslappens (15) mit der Stützfläche (11') des anderen Verpackungsträgers gebildet ist.

## Claims

Double multipack for tub-shaped containers in particular, consisting of two wrap-around carry packs, each of which has a top panel and a support panel with holes for the containers that is parallel and connected to the top panel by side sections, wherein the top panel (2) of one of the carry packs has a connecting strip (4) and the support panel (11) of the same carry pack has at least one connecting tab (15) and wherein the double pack is formed by sealing or gluing both the connecting strip (4) to the top panel (2') of the other carry pack and the connecting tab (15) to the support panel (11') of the other carry pack.

## Revendications

Emballages double pour plusieurs articles, notamment pour des récipients en forme de pots, comprenant deux supports d'emballage tubulaires avec chacun une surface de recouvrement et une surface d'appui qui lui est parallèle, reliées entre elles par des bandes latérales, la surface d'appui comportant des ouvertures pour recevoir des récipients, emballage caractérisé en ce que l'un des supports d'emballage comporte une bande d'assemblage (4) sur sa surface de recouvrement (2) et au moins une languette d'assemblage (15) sur cette surface d'appui (11) et que l'emballage double est formé par fixation ou collage de la bande d'assamblage (4) sur la surface de recouvrement (2') et des languettes d'assamblage (15) sur la surface d'appui (11') de l'autre support d'emballage.
